# EUROPÄISCHE PATENTSCHRIFT

(11) **EP 3 330 616 B1**
(45) Veröffentlichungstag und Bekanntmachung des Hinweises auf die Patenterteilung: **29.07.2020**
(21) Anmeldenummer: 17204087.5
(22) Anmeldetag: 28.11.2017
(51) Int. Cl.: F24C 7/08, H05B 6/06, F24C 15/10, H05B 6/12

(54) **KOCHFELD UND VERFAHREN ZUM BETRIEB EINES SOLCHEN KOCHFELDES**
HOB AND METHOD FOR OPERATING SAME
PLAQUE DE CUISSON ET PROCÉDÉ DE FONCTIONNEMENT D'UNE TELLE PLAQUE DE CUISSON

(30) Priorität: 30.11.2016 DE 102016223849
(43) Veröffentlichungstag der Anmeldung: 06.06.2018
(73) Patentinhaber: E.G.O. Elektro-Gerätebau GmbH, 75038 Oberderdingen (DE)
(72) Erfinder: Egenter, Christian, 75015 Bretten (DE); Florl, Georg, 75038 Oberderdingen (DE); Hellemann-Kleck, Adelheid, 75015 Bretten (DE); Lehner, Marius, 75417 Mühlacker (DE); Schmid, Beate, 76703 Kraichtal (DE)
(74) Vertreter: Patentanwälte Ruff, Wilhelm, Beier, Dauster & Partner mbB

(56) Entgegenhaltungen:
- EP-A1- 2 703 728
- WO-A1-2011/161869
- DE-A1-102004 044 355
- DE-A1-102014 105 161
- DE-A1-102014 110 026
- DE-A1-102014 217 013

## Beschreibung

Die Erfindung betrifft ein Kochfeld mit einer Kochfeldplatte und ein Verfahren zum Betrieb eines solchen Kochfeldes.

Aus der EP 2 330 355 A1 oder der EP 2 703 728 A1 sind Kochfelder bekannt sowie Bedienverfahren dafür, bei denen in einem Heizbereich eine Vielzahl von Heizeinrichtungen als Heizmittel angeordnet sind. So kann ein Kochgefäß an einer nahezu beliebige Stelle auf dem Heizbereich aufgestellt werden und durch mindestens eine darunterliegende Heizeinrichtung beheizt werden, vorzugsweise auch durch zwei, drei oder noch mehr. Zur Leistungseinstellung für eine an der Stelle des Kochgefäßes gebildete Kochstelle kann eine Anordnung von an sich bekannten Berührungssensoren bzw. sogenannten Berührungsschaltern vorgesehen sein, beispielsweise als Bedienstreifen gemäß der DE 10 2004 044 355 A1, der DE 10 2009 049 559 A1 oder der DE 10 2013 214 164 A1 als sogenannte Slider. Diese können in einem Bedienbereich angeordnet sein und beispielsweise kapazitive Berührungssensoren unterhalb einer Kochfeldplatte als Bedienblende aufweisen.

Aus der WO 2011/161869 A1 ist ein Kochfeld bekannt mit einer Kochfeldplatte und Heizeinrichtungen darunter in einem Heizbereich. Zur Bedienung des Kochfelds sind Bedienelemente vorgesehen. Des Weiteren werden Informationen an länglichen Streifen dargestellt. In einem Bereich davor sind Berührungsschalter nebeneinander angeordnet. Da im Heizbereich zwei exakt definierte Heizeinrichtungen vorgesehen sind, ist jeder dieser Heizeinrichtungen genau eine bestimmte Menge von Bedienelementen fest zugeordnet.

Aus der DE 10 2014 217 013 A1 ist ein weiteres Kochfeld bekannt. Es weist in einem vorderen Bereich eine Bedieneinrichtung auf mit einer Vielzahl von einzelnen Funktionselementen, die eine Anzeige und einen Berührungsschalter bilden.

Aus der DE 10 2014 105 161 A1 ist ein Kochfeld bekannt, das in einem Heizbereich eine Vielzahl von einzelnen Heizeinrichtungen aufweist. In einem davor gelegenen Bedienbereich ist eine Bedieneinrichtung angeordnet. Der Heizbereich ist von links nach rechts in drei Bereiche unterteilt sowie in einen vorderen und einen hinteren Bereich. Genau dementsprechend sind bei der Bedieneinrichtung sechs Bedienstreifen vorgesehen, jeweils als Paar ein Bedienstreifen vorne und ein gleicher Bedienstreifen genau dahinter. Jedem der drei Bereiche des Heizbereichs in seitlicher Richtung ist ein solches Paar von Bedienstreifen zugeordnet.

Problematisch bei derartigen Kochfeldern mit quasi frei aufstellbaren Kochgefäßen für beliebig angeordnete Kochstellen ist es, wenn eine Bedieneinrichtung mit überschaubarem Aufwand und für eine praxistaugliche Bedienung mit nicht allzu großem konstruktivem Aufwand bereitgestellt werden soll.

### Aufgabe und Lösung

Der Erfindung liegt die Aufgabe zugrunde, ein eingangs genanntes Kochfeld sowie ein eingangs genanntes Verfahren zum Betrieb eines solchen Kochfeldes zu schaffen, mit denen Probleme des Standes der Technik gelöst werden können und es insbesondere möglich ist, eine sichere Bedienung mit einfacher und zuverlässiger Zuordnung zu einer bestimmten Kochstelle zu erreichen.

Gelöst wird diese Aufgabe durch ein Kochfeld mit den Merkmalen des Anspruchs 1 sowie durch ein Verfahren mit den Merkmalen des Anspruchs 5. Vorteilhafte sowie bevorzugte Ausgestaltungen der Erfindung sind Gegenstand der weiteren Ansprüche und werden im Folgenden näher erläutert. Dabei werden manche der Merkmale nur für das Kochfeld oder nur für ein Verfahren zu seinem Betrieb beschrieben. Sie sollen jedoch unabhängig davon sowohl für das Kochfeld als auch für das Verfahren selbständig und unabhängig voneinander gelten können. Der Wortlaut der Ansprüche wird durch ausdrückliche Bezugnahme zum Inhalt der Beschreibung gemacht.

Es ist vorgesehen, dass das Kochfeld eine Kochfeldplatte aufweist sowie einen Heizbereich und einen Bedienbereich. Vorteilhaft sind im Heizbereich Heizmittel unter der Kochfeldplatte vorgesehen, besonders vorteilhaft eine Vielzahl von Heizmitteln wie beispielsweise mindestens acht, besser noch zwölf oder sechzehn bei einem in etwa 60 cm ± 5 cm breiten Kochfeld. Die Heizmittel können grundsätzlich beliebiger Natur sein, also auch Strahlungsheizer. Bevorzugt werden Induktionsheizspulen. Die Heizmittel können gleich groß bzw. identisch ausgebildet sein.

Im Bedienbereich ist eine längliche Bedieneinrichtung vorgesehen, die sich in Richtung entlang einer Vorderseite der Kochfeldplatte erstreckt. Vorteilhaft erstreckt sie sich über die gesamte Vorderseite der Kochfeldplatte. Die Bedieneinrichtung weist eine Bedienblende auf, welche vorteilhaft von der Kochfeldplatte selbst gebildet ist, so dass nicht nur der Heizbereich, sondern auch der Bedienbereich an der Kochfeldplatte gebildet ist. Die Bedieneinrichtung weist entlang von zwei parallelen Richtungen Bedienstreifen auf, die parallel zur Vorderseite der Kochfeldplatte verlaufen. Diese Bedienstreifen sind vorteilhaft als zuvor beschriebene Slider gemäß der DE 10 2004 044 355 A1, der DE 10 2009 049 559 A1 oder der DE 10 2013 214 164 A1 ausgebildet. Dabei sind zwei nebeneinanderliegende und in Verlängerung zueinander angeordnete Bedienstreifen vorgesehen. In einer parallelen Richtung dazu sind drei nebeneinanderliegende und in Verlängerung zueinander angeordnete Bedienstreifen vorgesehen, also bevorzugt immer einer mehr. Somit gibt es also zwei parallele Reihen von Bedienstreifen, einmal zwei und einmal drei Bedienstreifen. Bei einem Kochfeld, das typischerweise für vier Kochstellen ausgelegt ist, kann die eine Reihe aus zwei und die andere Reihe aus drei Bedienstreifen bestehen. Eine typische Breite liegt bei den vorgenannten 60 cm ± 5 cm. Breitere Kochfelder für sechs oder acht Kochstellen, allgemein N Kochstellen, besitzen entsprechend (N/2) bzw. (N/2+1) Bedienstreifen, vorteilhaft mit drei und vier Bedienstreifen parallel zueinander. Eine Breite kann hier beispielsweise bei 90 cm ± 10 cm liegen.

Diese mögliche Anordnung der Bedienstreifen in Verlängerung zueinander kann entweder exakt sein, also in exakter Verlängerung, oder auch um bis zu 5mm oder 10mm als Versatz von einer exakten Verlängerung abweichen. Das wird kann dann immer noch als Verlängerung im Sinne der vorliegenden Erfindung angesehen werden.

Die vorderen und die hinteren Bedienstreifen sind dabei derart zueinander versetzt, dass bei zwei hintereinander angeordneten bzw. hintereinanderliegenden Bedienstreifen einer den anderen nicht vollständig überdeckt bzw. hintereinanderliegende Bedienstreifen sich jeweils nur teilweise überlappen. Es sind also niemals zwei hintereinander angeordnete Bedienstreifen genau in Verlängerung zueinander bzw. mit gleicher Überdeckung in der Breite angeordnet. Dies bedeutet, dass sich auch ihre Mittelpunkte jeweils voneinander unterscheiden.

Das Aufstellen von zwei Kochgefäßen direkt hintereinander ist bei realen Kochflächen eingeschränkt. Die Kantenlänge ist von vorne nach hinten zumeist deutlich kürzer als von Seite zu Seite. Darüber hinaus wird diese noch zusätzlich durch eine vorne längs eingebaute Bedieneinheit verkürzt. Daher können maximal zwei kleinere Kochgefäße direkt hintereinander aufgestellt, die Kombination von größeren Kochgefäßen muss dann leicht schräg zueinander erfolgen, zumal das versetzte Aufstellen auch für die Ergonomie der Bedienperson von Vorteil ist. Werden Kochgefäße schräg versetzt hintereinander aufgesetzt, so erleichtert das erfindungsgemäß vorgeschlagene Design erheblich die Zuordnung von Kochgefäß zu Bedienelement für die Bedienperson.

Die Bedienstreifen werden von unter der Bedienblende angeordneten Berührungssensoren gebildet, die nebeneinander in Längsrichtung des Bedienstreifens angeordnet sind. Dies ist an sich bekannt. Des Weiteren sind in Längsrichtung zueinander angeordnete Bedienstreifen voneinander getrennt durch einen Bereich ohne Berührungssensor, so dass zwei nebeneinanderliegende Bedienstreifen entlang einer Richtung immer eine Lücke zwischen sich aufweisen und nicht durch eine durchgängige Menge von Berührungssensoren bzw. dadurch gebildeten Berührungsschaltern gebildet sind. So kann die Anzahl der notwendigen Berührungssensoren reduziert werden.

Durch die versetzte Anordnung von Bedienstreifen einmal hinten und einmal vorne kann eine Zuordnung von diesen Bedienstreifen zu einem auf die Kochfeldplatte im Heizbereich aufgesetzten Kochgefäß gut zu einem der Bedienstreifen der Bedieneinrichtung erfolgen. Dieses Kochgefäß bildet durch seinen Position am Aufsetzort und seine Größe eine zu beheizende Kochstelle. Diese ist dann für eine Bedienperson schnell und intuitiv erfassbar. Durch die unterschiedliche Anzahl von Bedienstreifen nebeneinander kann eine Varianz solcher Positionen der Kochgefäße bzw. der Kochstellen vergrößert werden.

In Ausgestaltung der Erfindung ist vorgesehen, dass in der einen Längsrichtung genau zwei Bedienstreifen nebeneinander und in Verlängerung zueinander vorgesehen sind. In der anderen parallelen Längsrichtung sind genau drei Bedienstreifen nebeneinander und in Verlängerung zueinander vorgesehen. Dies gilt insbesondere für ein Kochfeld mit einer Breite von etwa 60 cm ± 5 cm. Für breitere Kochfelder, insbesondere mit einer Breite von 90 cm ± 10 cm, können es jeweils genau drei und genau vier Bedienstreifen sein, also auch wieder in der einen Längsrichtung einer mehr als in der anderen. Dadurch ist besonders gut der erfindungsgemäße Versatz bzw. eine Nicht-Überlappung hintereinander angeordneter Bedienstreifen möglich.

In vorteilhafter Ausgestaltung sind allgemein, insbesondere unabhängig von einer Breite des Kochfelds, vorne mehr Bedienstreifen angeordnet als dahinter, also beispielsweise vorne genau drei Bedienstreifen und hinten genau zwei Bedienstreifen oder bei besonders breiten Kochfeldern jeweils einer mehr.

In vorteilhafter Ausgestaltung der Erfindung weisen nebeneinanderliegende Bedienstreifen einen gleichen Abstand zueinander auf. Besonders vorteilhaft ist hinten und vorne der Abstand zwischen zwei benachbarten Bedienstreifen gleich, so dass sich insgesamt eine gleichmäßige Verteilung ergibt. Ein Mittelpunkt der genau zwei nebeneinander angeordneten Bedienstreifen kann dabei bevorzugt genau mittig über einem Abstand zwischen zwei benachbarten Bedienstreifen liegen entlang der Längsrichtung, entlang welcher ein Bedienstreifen mehr bzw. genau drei Bedienstreifen angeordnet sind.

In Ausgestaltung der Erfindung ist es möglich, jedem Berührungssensor ein Leuchtmittel zuzuordnen. So kann die Position dieses Berührungssensors durch Beleuchtung angezeigt werden bzw. dieser Berührungssensor selbst kann beleuchtet sein. Ein Leuchtmittel ist vorteilhaft innerhalb der Fläche des Berührungssensors angeordnet, wie dies aus dem eingangs genannten Stand der Technik auch bekannt ist. Dabei kann der Berührungssensor als Symbol oder Ziffer beleuchtet werden, insbesondere um eine Leistungshöhe bzw. -stufe anzeigen zu können.

Durch die mehreren unter der Kochfeldplatte im Heizbereich angeordneten Heizmittel ist es möglich, Kochgefäße in verschiedenen üblichen Größen aufzustellen an beliebiger Position und sie dort optimal oder zumindest ausreichend gut mittels einem oder mehreren Heizmitteln zu beheizen. Dabei sollten diese Heizmittel mit möglichst der gleichen Leistungsdichte bzw. auch Leistungsstufe arbeiten, eingestellt an der Bedieneinrichtung, wenn sie ein gemeinsames Kochgefäß an einer gemeinsamen Kochstelle beheizen. Die Leistung dieser Kochstelle ist dann mittels der Bedieneinrichtung, und zwar mittels eines Bedienstreifens, einstellbar, wobei dieser Bedienstreifen vorteilhaft einen über seine gesamte Länge durchgängigen Slider bildet. Unter Umständen kann am linken Endbereich und/oder am Endbereich jeweils ein Berührungssensor vorgesehen sein für einstellbare Zusatzfunktionen, beispielsweise Boost-Leistung oder Timer, und/oder eine Ziffernanzeige, beispielsweise zur Darstellung einer eingestellten Leistungsstufe.

Bei der Erfindung sind Erfassungsmittel für die Erfassung einer Position eines auf die Kochfeldplatte bzw. auf den Heizbereich aufgestellten Kochgefäßes vorgesehen. Bei Heizmitteln in Form von Induktionsheizspulen können dies die Induktionsheizspulen selbst sein, zumindest ein Teil derartiger Erfassungsmittel. Vorteilhaft werden sie unterstützt von zusätzlichen sogenannten Topferkennungssensoren, die besonders vorteilhaft auch in Spulenform ausgebildet sind, wie eine derartige Anordnung insbesondere aus der EP 3 079 443 A1 derselben Anmelderin bekannt ist. Unter Umständen können auch nur derartige Topferkennungssensoren vorgesehen sein, um eine Position eines auf die Kochfeldplatte aufgestellten Kochgefäßes zu erfassen. Die Erfassungsmittel geben die Information über ein erfasstes aufgestelltes Kochgefäß an die Bedieneinrichtung weiter, so dass derjenige Bedienstreifen als zuständig für die Bedienung bestimmt wird, dessen Position innerhalb der Bedieneinrichtung, insbesondere in Relation zu den anderen Bedienstreifen daneben und davor oder dahinter, der Position des Kochgefäßes am besten entspricht. Mit diesem Bedienstreifen kann dann diese Kochstelle bedient werden bzw. kann eine Beheizung für dieses Kochgefäß eingestellt werden, ebenso andere Einstellungen wie Timer odgl.. Dabei findet insgesamt eine Einteilung des Kochfelds bzw. des Heizbereichs in einen vorderen und einen hinteren Bereich statt und dementsprechend werden bei Positionierung eines Kochgefäßes im hinteren Bereich oder vorderen Bereich zur Bedienung von der dadurch gebildeten Kochstelle ein hinterer Bedienstreifen oder ein vorderer Bedienstreifen ausgewählt. Zusätzlich ist der Heizbereich mindestens in zwei Bereiche bzw. Hälften aufgeteilt, also eine linke Hälfte und eine rechte Hälfte, vor allem bei eher schmalen Kochfeldern mit einer Breite von 60 cm ± 5 cm.

Bei einem Kochgefäß in demjenigen hinteren oder vorderen Teil des Heizbereichs, dem in der Bedieneinrichtung nur zwei Bedienstreifen zugeordnet sind, ist die Unterscheidung bzw. Zuordnung zwischen linkem und rechtem Bedienstreifen einfach. Dies wird dann gemacht, je nachdem, ob die entsprechende Kochstelle in der linken Hälfte bzw. Unterbereich oder in der rechten Hälfte bzw. Unterbereich des Heizbereichs angeordnet ist. Alternativ kann, wenn dort zwei Kochgefäße nebeneinander angeordnet sind, die Zuordnung durch Relativposition der beiden Kochgefäße als linkes und rechtes Kochgefäß vorgenommen werden, so dass jeweils ein linker und ein rechter Bedienstreifen zugeordnet werden.

Bei einer Anordnung eines Kochgefäßes in demjenigen Bereich des Heizbereichs, dem drei Bedienstreifen zugeordnet sind, erfolgt eine Aufteilung in einen linken, einen mittleren und einen rechten Bereich bzw. Unterbereich. Eine mittlere Positionierung kann sich dadurch auszeichnen, dass sowohl rechts als auch links vom erkannten Kochgefäß noch ausreichend Platz für zumindest ein kleines Kochgefäß ist. Dementsprechend wird einer der drei Bedienstreifen zugeordnet. Sind drei Kochgefäße so angeordnet, dass ein linker Bereich oder ein rechter Bereich gar nicht überdeckt ist, so werden die Bedienstreifen der Bedieneinrichtung den Kochstellen entsprechend ihrer relativen Anordnung nebeneinander zugeordnet. Vorteilhaft wird ein mittlerer Bedienstreifen dann gewählt bzw. bestimmt für eine Kochstelle, wenn das Bilden einer weiteren Kochstelle mit üblicher Größe sowohl links als auch rechts davon möglich ist. Dies ergibt eine für eine Bedienperson leicht und intuitiv erfassbare Anordnung, um dann das Kochfeld bedienen zu können. In der Regel ist aber nur bei sehr kleinen Kochgefäßen davon auszugehen, dass, wie zuvor eher theoretisch beschrieben, zwei Kochgefäße nebeneinander in nur einem Bereich der hinteren Hälfte oder der vorderen Hälfte des Heizbereichs angeordnet sein können bzw. Platz finden.

In weiterer Ausgestaltung der Erfindung kann links oder rechts seitlich neben einem Bedienstreifen mindestens eine Zusatz-Anzeige oder sonstige Bedien-Anzeige vorgesehen sein, die Zentralfunktionen oder Sonderfunktionen des Kochfelds anzeigt. Dies kann beispielsweise ein Timer sein odgl.. Sie kann auch mindestens einen Berührungsschalter als Ein-Aus-Schalter für das Kochfeld aufweisen.

Des Weiteren kann jedem Bedienstreifen jeweils mindestens eine Heiß-Anzeige zugeordnet sein, beispielsweise als Symbol. Es ist unabhängig davon auch möglich, eine Vielzahl von Berührungssensoren des Bedienstreifens mit einer Maskierung odgl. derart zu versehen, dass bei Beleuchtung eine Ziffer dargestellt wird, vorteilhaft von 0 bis 9. So kann entweder durch Beleuchtung von nur dieser Ziffer oder von der niedrigsten Ziffer bis zu einer bestimmten Ziffer damit eine aktuell mittels dieses Bedienstreifens für eine Kochstelle eingestellte Leistungsstufe angezeigt werden.

In weiterer Ausgestaltung der Erfindung ist es möglich, dass eine Verschiebe-Anzeige vorgesehen ist, mittels der eine Aufforderung zum Verschieben eines Kochgefäßes nach links oder nach rechts und/oder nach vorne oder nach hinten an eine Bedienperson gegeben werden kann. Bei Kochflächen ohne Markierung der Heizmittel darunter kann es zu nachteilhaften Positionierungen von Kochgefäßen kommen. So können Heizmittel beispielsweise schlecht überdeckt sein, so dass die zum Kochgefäß übertragbare Leistung begrenzt ist, nur ein ungleichmäßiger Wärmeeintrag möglich ist oder zwei Kochgefäße sich einschränken, weil sie vom gleichen Heizmittel mit unterschiedlichen Leistungsdichten beaufschlagt werden sollen. Oft können diese Nachteile durch geringes Verschieben eines Kochgefäßes in eine Richtung deutlich verbessert werden, was dem Benutzer durch eine Verschiebe-Anzeigen gut mitgeteilt werden kann. Vorteilhaft weist eine Verschiebe-Anzeige mindestens einen Pfeil odgl. als Richtungsanzeiger auf, der eine mögliche und vorteilhafte Verschiebe-Richtung anzeigen kann. Dabei kann beispielsweise eine Verschiebe-Anzeige mit einem Links-Pfeil links neben dem am weitesten links angeordneten Bedienstreifen vorgesehen sein, entsprechend kann eine Verschiebe-Anzeige mit einem Rechts-Pfeil rechts neben einem am weitesten rechts angeordneten Bedienstreifen vorgesehen sein. Dies bedeutet, dass einer Bedienperson so angezeigt werden kann, wenn ein Kochgefäß in der Richtung von links nach rechts weiter von einem Mittelbereich nach außen bewegt werden sollte, beispielsweise um entweder besser von anderen Kochgefäßen unterschieden werden zu können oder um besser auf einer möglichst geringen Anzahl von Heizmitteln platziert zu sein für eine Optimierung der Beheizung.

In weiterer Ausgestaltung der Erfindung kann eine weitere Verschiebe-Anzeige einen Pfeil nach hinten oder nach vorne aufweisen. Eine solche Verschiebe-Anzeige kann mindestens zwischen den drei Bedienstreifen angeordnet sein, vorteilhaft auch zwischen den zwei Bedienstreifen. Damit kann einer Bedienperson ein Verschieben eines Kochgefäßes in einer Richtung von hinten nach vorne angezeigt und empfohlen werden.

Bei einem Verfahren zur Steuerung eines erfindungsgemäßen Kochfelds ist vorgesehen, dass beim Verschieben eines Kochgefäßes entlang einer Vorderseite der Kochfeldplatte, also von links nach rechts, insbesondere relativ zu einem anderen Kochgefäß, dieses von einer linken Hälfte des Heizbereichs in eine rechte Hälfte bewegt wird und umgekehrt. Dann kann von einem linken Bedienstreifen auf den anderen daneben angeordneten Bedienstreifen gewechselt werden und umgekehrt. Insofern ist die Zuordnung zu einem bestimmten Bedienelement bzw. einem bestimmten Bedienstreifen in gewisser Weise dynamisch, so dass dieser, soweit möglich, dem Kochgefäß folgt bei einer Bewegung desselben.

In ähnlicher Form kann beim Verschieben eines Kochgefäßes entlang einer lateralen Außenseite der Kochfeldplatte, also von hinten nach vorne, vorzugsweise relativ zu einem anderen Kochgefäß, von einem hinteren Bedienstreifen auf einen davor angeordneten vorderen Bedienstreifen gewechselt werden und umgekehrt. Auch dadurch kann sichergestellt werden, dass einer Bedienperson diese Zuordnung zwischen Kochgefäß und davon gebildeter Kochstelle und Bedienstreifen stets instinktiv verständlich ist.

Ein solches Verschieben kann unter Umständen durch eine vorgenannte Verschiebe-Anzeige gewünscht bzw. initiiert werden. Üblicherweise wird eine solche Verschiebe-Anzeige jedoch eine Bewegung eines Kochgefäßes nur in einem relativ geringen Maß empfehlen, beispielsweise 1 cm bis 5 cm oder maximal 10 cm. Dies reicht bei üblichen Größen von Kochfeldern sowie Heizmitteln darunter bereits für eine sehr gute bzw. optimale Platzierung eines Kochgefäßes im Heizbereich.

Der Grund, warum vorteilhaft die Bedieneinrichtung hinten genau zwei Bedienstreifen und vorne genau drei Bedienstreifen aufweist, ist der, dass üblicherweise große oder sehr große Kochgefäße in der hinteren Hälfte des Heizbereichs auf ein Kochfeld aufgestellt werden. Derartige große Kochgefäße sind üblicherweise auch sehr hoch und erschweren dann das Kochen mit dahinter angeordneten Kochgefäßen, die kleiner sind. Bei üblichen Kochfeldgrößen können in einem Heizbereich keine zwei großen oder sehr großen Kochgefäße hintereinander platziert werden, diese müssen zumindest teilweise nach links und/oder nach rechts versetzt zueinander aufgestellt werden. In der vorderen Hälfte des Heizbereichs dagegen werden häufig kleine oder mittlere Kochgefäße aufgestellt, von denen durchaus drei nebeneinander passen würden. Insgesamt ist jedoch vorteilhaft eine Obergrenze von vier Kochgefäßen bzw. vier Kochstellen für das Kochfeld vorgesehen, insbesondere dann, wenn es eine vorgenannte Breite von 60 cm ± 5 cm aufweist. Bei breiten Kochfeldern mit einer Breite von 90 cm ± 10 cm können entweder drei große Kochgefäße nebeneinander angeordnet sein oder vier mittlere bzw. kleine. Dort gilt dann vorteilhaft eine Obergrenze von sechs aufgestellten Kochgefäßen bzw. Kochstellen.

### Kurzbeschreibung der Zeichnungen

Ausführungsbeispiele der Erfindung sind in den Zeichnungen schematisch dargestellt und werden im Folgenden näher erläutert. In den Zeichnungen zeigen:
- Fig. 1: eine vereinfachte Draufsicht auf einen Aufbau eines erfindungsgemäßen Kochfelds mit Bedieneinrichtung mit fünf Bedienstreifen,
- Fig. 2: eine vergrößerte Draufsicht auf die Bedieneinrichtung des Kochfelds aus Fig. 1 mit fünf Bedienstreifen, gebildet von einer Vielzahl von Berührungssensoren, und
- Fig. 3 bis 6: verschiedene Anordnungen von unterschiedlich großen Kochgefäßen auf dem erfindungsgemäßen Kochfeld und daran angepasst ausgewählte Bedienstreifen der Bedieneinrichtung.

### Detaillierte Beschreibung der Ausführungsbeispiele

In der Fig. 1 ist ein erfindungsgemäßes Kochfeld 11 dargestellt mit einer Kochfeldplatte 12, die vorne eine Vorderkante 13 bzw. eine Vorderseite aufweist. Entlang dieser Vorderkante 13 bzw. Vorderseite erfolgt in gewisser Weise eine Orientierung des Aufbaus des Kochfelds 11 bzw. der Anordnung einer Bedieneinrichtung 18.

Das Kochfeld 11 bzw. die Kochfeldplatte 12 ist in einen hinteren großen Heizbereich 14 und einen vorderen schmalen Bedienbereich 17 unterteilt, wie hier durch die lang-strichlierte Linie angedeutet ist. In der Praxis ist dies von oben nicht zwingend zu erkennen bzw. nicht speziell markiert, dies kann aber vorgesehen sein.

Der Heizbereich 14 ist durch punktierte Linien, die ein Kreuz bilden, in vier gleich große Unterbereiche 14a bis 14d unterteilt. Bei einer Breite des Kochfelds 11 von etwa 60 cm entspricht dies einem konventionellen Kochfeld, bei dem in jedem der Unterbereiche 14a bis 14d eigene einzelne Heizmittel 15 vorgesehen werden. Hier sind pro Unterbereich 14a bis 14d zwei Heizmittel 15 nebeneinander strichliert angedeutet. Dies entspricht dem oben genannten Prinzip einer möglichst freien Platzierbarkeit von Kochgefäßen auf dem Kochfeld 11, so dass deren Beheizung dann, abhängig von Größe und Position, von einem solchen Heizmittel 15 vorgenommen werden kann oder auch von mehreren bis zu beispielsweise vier. Das punktiert dargestellte Kreuz zur Unterteilung des Heizbereichs 14 in die Unterbereiche 14a bis 14d ist vorteilhaft nicht oben auf der Kochfeldplatte 12 markiert odgl., dies kann aber sein.

Vorne im Bedienbereich 17 ist in Längsrichtung entlang der genannten Vorderkante 13 des Kochfelds 11 eine Bedieneinrichtung 18 angeordnet, und zwar unter der Kochfeldplatte 12, welche in diesem Fall dann die eingangs genannte Bedienblende dafür bildet. Die Bedieneinrichtung 18 weist fünf Bedienstreifen 20a bis 20e auf, die parallel zueinander sind. Die beiden hinteren Bedienstreifen 20a und 20b sind genau in Verlängerung zueinander angeordnet, die drei vorderen Bedienstreifen 20c bis 20e auch. Außerdem sind sie versetzt vor den beiden hinteren Bedienstreifen 20a und 20b angeordnet. Dabei ist der vordere mittlere Bedienstreifen 20d genau mittig zur Lücke zwischen den beiden hinteren Bedienstreifen 20a und 20b. Die ganze Anordnung der Bedienstreifen 20a bis 20e ist spiegelsymmetrisch.

Links neben dem Bedienstreifen 20a bzw. 20c ist jeweils eine Verschiebe-Anzeige 22a bzw. 22c angeordnet mit einem beleuchtbaren Symbol bzw. Pfeil nach links, wie nachfolgend aus der vergrößerten Darstellung in Fig. 2 zu ersehen ist. Rechts neben den Bedienstreifen 20b bzw. 20e ist jeweils eine Verschiebe-Anzeige 22b bzw. 22f angeordnet mit Pfeilen nach rechts bzw. entsprechenden Symbolen, die ebenfalls vorteilhaft beleuchtet sind.

Links und rechts neben dem vorderen mittleren Bedienstreifen 20d ist jeweils eine Verschiebe-Anzeige 22d und 22e vorgesehen, die ebenfalls einen Pfeil bzw. ein entsprechendes Symbol aufweist, allerdings in Richtung nach hinten bzw. vorne. Dies wird nachfolgend noch näher erläutert.

Links neben den Bedienstreifen 20a bis 20e ist eine Bedien-Anzeige 23 angeordnet, die auch berührungssensitiv ist bzw. Berührungssensoren oder Berührungsschalter enthält, um damit auf bekannte Art und Weise bestimmte Bedienfunktionen zu ermöglichen. Damit kann beispielsweise das Kochfeld 11 ein- und ausgeschaltet werden, des Weiteren können Timer-Funktionen odgl. vorgesehen sein. Rechts neben den Bedienstreifen 20a bis 20e ist eine weitere Zusatz-Anzeige 24 vorgesehen, deren Funktionen aber nicht zwingend sind, und die unter Umständen bezüglich ihrer Funktionalität auch in die Bedien-Anzeige 23 integriert sein kann. Die Verschiebe-Anzeigen 22a bis 22f weisen also reine Anzeigefunktion auf und vorteilhaft keinerlei Bedienfunktion durch Berührungssensoren odgl., sie sollen lediglich einer Bedienperson anzeigen, ob und wenn möglich in welche Richtung ein Kochgefäß verschoben werden soll, weil es nicht optimal aufgestellt ist.

In der vergrößerten Darstellung der Fig. 2 der Bedieneinrichtung 18 im Bedienbereich 17 sind nur die fünf Bedienstreifen 20a bis 20e samt den Verschiebe-Anzeigen 22a bis 22f dargestellt. Die Bedien-Anzeige 23 und die Zusatz-Anzeige 24 sind nicht dargestellt, sie sind für einen Fachmann jedoch leicht ausführbar.

Sämtliche Bedienstreifen 20a bis 20e sind identisch aufgebaut und aus einzelnen Berührsensoren 21 gebildet, wie sie beispielsweise aus der DE 10 2004 044 355 A1, DE 10 2009 049 559 A1 oder DE 10 2013 214 164 A1 bekannt sind. Die Berührsensoren 21 sind auch jeweils beleuchtet, um die gut erkennbaren Ziffern von 0 bis 9 entsprechend einer eingestellten Leistungsstufe einer Bedienperson anzuzeigen. Links sind in den Bedienstreifen 20a bis 20e jeweils spezielle Symbole 25 als Heiß-Anzeige vorgesehen. Rechts sind weitere Symbole 25' in Form eines "B" vorgesehen, um eine übergroße Leistung bzw. eine sogenannte Boost-Leistung, wie sie vor allem für Induktionskochfelder bekannt ist, anzuzeigen. Diese Boost-Leistungsstufe weist eine deutlich größere Leistungsdichte auf als die Leistungsstufe "9", insbesondere etwa 40 % größer oder noch mehr.

Außen neben den hinteren Bedienstreifen 20a und 20b sind die Verschiebe-Anzeigen 22a und 22b dargestellt. Die Verschiebe-Anzeige 22a stellt einen Pfeil nach links dar, die Verschiebe-Anzeige 22b einen Pfeil nach rechts. Sie sind, ähnlich wie die Berührsensoren 21 und die Symbole 25 und 25', beleuchtbar ausgebildet. Durch ihre jeweilige Beleuchtung bzw. Aktivierung kann einer Bedienperson angezeigt werden, dass ein Kochgefäß verschoben werden sollte.

Links neben dem Bedienstreifen 20c ist eine Verschiebe-Anzeige 22c mit einem Pfeil nach links vorgesehen. Rechts neben dem Bedienstreifen 22e ist eine Verschiebe-Anzeige 22f vorgesehen mit einem Pfeil nach rechts. Dies entspricht im Prinzip dem, was an den beiden hinteren Bedienstreifen 20a und 20b vorgesehen ist.

In den Zwischenräumen links und rechts neben dem mittleren Bedienstreifen 20d vorne sind die Verschiebe-Anzeigen 22d und 22e angeordnet, die etwas anders ausgebildet sind. Sie stellen sozusagen einen Doppelpfeil nach hinten und nach vorne dar, wobei vorteilhaft nur einer der beiden Pfeile jeweils beleuchtet wird. So kann einer Bedienperson die Information gegeben werden, ein Kochgefäß entweder weiter nach hinten oder weiter nach vorne zu verschieben bzw. aufzustellen für eine bessere Position. Alternativ könnten diese Verschiebe-Anzeigen 22 auch nur einen Pfeil in eine Richtung aufweisen. In ähnlicher Abwandlung könnten auch die sonstigen Verschiebe-Anzeigen 22a bis 22c und 22f solche Pfeile in entgegengesetzte Richtungen aufweisen, die jeweils einzeln beleuchtbar sind, um einer Bedienperson eine Richtung für ein Verschieben oder neues Aufstellen eines Kochgefäßes zu zeigen.

In nochmals weiterer Ausgestaltung der Erfindung könnte auch im Zwischenraum zwischen den beiden hinteren Bedienstreifen 20a und 20b eine weitere Verschiebe-Anzeige vorgesehen sein. Wie jedoch nachfolgend klar wird, wird dies eigentlich nicht benötigt.

In der Fig. 3 ist eine beispielhafte Konfiguration dargestellt, bei der auf dem Kochfeld 11 bzw. dessen Kochfeldplatte 12 vier Kochgefäße 26a bis 26d aufgesetzt sind. Zwei Kochgefäße 26a und 26b sind groß, das Kochgefäß 26c ist mittelgroß und das Kochgefäß 26d ist eher klein. Dies spielt aber nur eine Rolle für die Platzverhältnisse und somit für die möglichen Aufstellorte von Kochgefäßen, nicht aber für das Bedienverfahren. Gleichzeitig gilt für das Kochfeld 11, dass, obwohl fünf Bedienstreifen 20a bis 20e vorgesehen sind, nur maximal vier Kochgefäße beheizt werden können bzw. Kochstellen gebildet werden können. Bei breiten Kochfeldern von beispielsweise 90cm ± 10 cm Breite könnten in Erweiterung der Erfindung oben drei Bedienstreifen und unten vier Bedienstreifen vorgesehen sein, jeweils entsprechend versetzt wie aus der Fig. 1 zu ersehen, insgesamt also sieben Bedienstreifen. Dennoch könnten dort nur maximal sechs Kochgefäße beheizt bzw. Kochstellen betrieben werden.

Die Kochgefäße 26a bis 26d sind relativ gut verteilt auf die einzelnen Unterbereiche 14a bis 14d bzw. über den Heizbereich 14. Deswegen ist die jeweilige Zuordnung zu einem der Bedienstreifen 20 einfach. Das große Kochgefäß 26a befindet sich hinten links bzw. im Heizbereich 14 hinten in der linken Hälfte, also im Unterbereich 14a. Deswegen wird ihm der hintere linke Bedienstreifen 20a zugeordnet. Eine Leistungseinstellung für dieses Kochgefäß 26a bzw. die davon gebildete Kochstelle kann durch Platzieren eines Fingers auf der Kochfeldplatte 12 als Bedienblende oberhalb des Bedienstreifens 20a erfolgen, wobei gemäß der Darstellung der Fig. 2 zu ersehen ist, an welcher Stelle ein Auflegen eines Fingers welche Leistungsstufe einstellt. Alternativ kann durch ein Darüberwischen in einer Richtung von links nach rechts eine Leistungshöhe eingestellt werden bzw. eine Leistungserhöhung stattfinden. Durch Darüberwischen von rechts nach links findet entsprechend eine Reduzierung der Leistung statt. Dies ist aber aus dem vorgenannten Stand der Technik gut bekannt. Die einzelnen Berührungssensoren 21 mit den jeweiligen Ziffern können dabei alle beleuchtet sein, alternativ nur derjenige Berührungssensor bzw. diejenige Ziffer, die die derzeit eingestellte Leistungsstufe angibt. In einer nochmals weiteren allgemeinen Alternative kann sie stärker beleuchtet sein und die anderen schwächer.

Das große Kochgefäß 26b ist rechts hinten aufgestellt im Unterbereich 14b. Deswegen wird ihm eindeutig der Bedienstreifen 20b zugeordnet. Wie zuvor beschrieben, kann hier auch eine entsprechende Leistungseinstellung stattfinden am Bedienstreifen 20b. Gleichzeitig ist aus der Fig. 3 zu ersehen, dass hinten kaum drei solcher großen Kochgefäße nebeneinander aufgestellt werden könnten.

Das mittelgroße Kochgefäß 26c ist vorne links auf die Kochfeldplatte 12 im Heizbereich 14 aufgestellt, also links im Unterbereich 14c. Deswegen wird ihm ganz offensichtlich der vordere linke Bedienstreifen 20c zur Leistungseinstellung zugeordnet. Das kleine Kochgefäß 26d ist vorne rechts aufgestellt im Unterbereich 14d. Ihm wird der Bedienstreifen 20e zugeordnet, da dies, wie aus der Fig. 3 direkt zu ersehen ist, besser seiner absoluten und auch seiner relativen Position entspricht.

In der Fig. 4 ist ein großes Kochgefäß 26a hinten aufgestellt, und zwar im Vergleich zur Fig. 3 mehr zur Mitte hin verschoben, aber immer noch in der linken hinteren Hälfte. Das große Kochgefäß 26a überlappt zwar etwas in den rechten hinteren Unterbereich 14b, aber immer noch deutlich hauptsächlich im Unterbereich 14a. Deswegen wird ihm der hintere linke Bedienstreifen 20a zugeordnet, was nicht fraglich ist. Das mittelgroße Kochgefäß 26b ist rechts hinten auf die Kochfeldplatte 12 im Unterbereich 14b aufgestellt. Deswegen wird ihm ganz offensichtlich der Bedienstreifen 20b zugeordnet.

Ein mittelgroßes Kochgefäß 26c ist vorne links auf die Kochfeldplatte 12 aufgestellt im Unterbereich 14c. Deswegen wird ihm der vordere linke Bedienstreifen 20c zugeordnet, wie vorhersehbar ist. Eine kleines Kochgefäß 26d ist vorne rechts aufgestellt, und zwar relativ zentral im Unterbereich 14d. Ihm wird, wie aus der Fig. 4 und der relativen Anordnung gut ersichtlich ist, selbstverständlich der Bedienstreifen 20e zugeordnet. Insofern ist im Vergleich zur Fig. 3 die Zuordnung der Bedienstreifen gleich, wenngleich die Kochgefäße 26a bis 26d etwas unterschiedlich sind und etwas unterschiedlich aufgestellt sind.

In der Fig. 5 ist ein großes Kochgefäß 26a in der linken Hälfte der Kochfeldplatte 12 aufgestellt, und zwar fast mittig auf der Trennlinie zwischen Unterbereich 14a und Unterbereich 14c. Wegen der erkennbaren leicht nach hinten verschobenen Anordnung wird der Bedienstreifen 20a ausgewählt, also einer der hinteren Bedienstreifen. Als zusätzliches Kriterium kann noch die Anordnung des kleinen Kochgefäßes 26c vorne mittig hinzugenommen werden, weswegen der vordere linke Bedienstreifen 20c nicht zugeordnet wird. Diesem kleinen Kochgefäß 26c wird ganz offensichtlich der vordere mittlere Bedienstreifen 20d zugeordnet. Grundsätzlich könnte das kleine Kochgefäß 26c auch nach hinten verschoben sein hinter das große Kochgefäß 26a bis kurz vor die hintere Kante der Kochfeldplatte 12 bzw. des Heizbereichs 14. Dies würde aber eine unbequeme Situation für die Bedienperson darstellen, weswegen dies eher nicht gemacht wird. Sollte es doch vorkommen, so könnte aufgrund der relativen Position dann der hintere rechte Bedienstreifen 20b zugeordnet werden.

Dem mittelgroßen Kochgefäß 26b würde dann der vordere rechte Bedienstreifen 20e zugeordnet. Es müsste nicht zwingend einer der vorderen Bedienstreifen sein, da das mittelgroße Kochgefäß 26b ziemlich genau auf der Trennlinie zwischen den rechten Unterbereichen 14b und 14d aufgesetzt ist. In Relation zu dem kleinen Kochgefäß 26c ist es aber weiter vorne, was für einen der vorderen Bedienstreifen spricht. Des Weiteren ist es insgesamt ziemlich rechts positioniert, was wegen der Zuordnung links/rechts am besten zum Bedienstreifen 20e passt.

Bei der hier dargestellten Position des kleinen Kochgefäßes 26c vorne in der Mitte wird dem mittelgroßen Kochgefäß 26b der hintere rechte Bedienstreifen 20b zugeordnet, da in Relativposition zum Kochgefäß 26c eine eher hintere Position gegeben ist. Des Weiteren ist es in dieser Richtung etwa auf Höhe des großen Kochgefäßes 26a, dem auch der hinteren Bedienstreifen 20a zugeordnet ist.

In der Fig. 6 ist eine nochmals weitere Konfiguration dargestellt, bei der ein mittelgroßes Kochgefäß 26a zwar eindeutig im hinteren Bereich des Heizbereichs 14 angeordnet ist, aber genau auf der punktierten Trennlinie zwischen linker Hälfte und rechter Hälfte. Insofern sollte einer der beiden hinteren Bedienstreifen 20a oder 20b zugeordnet werden. Gemäß einer Regel kann eine Zuordnung entweder zu dem linken hinteren Bedienstreifen 20a oder zu dem rechten hinteren Bedienstreifen 20b erfolgen. Eine Präferenzregel in einem solchen Fall kann einfach vorsehen, dass bei einem solchen mittigen Aufsetzen immer eher nach links orientiert wird oder alternativ nach rechts, also der linke hintere Bedienstreifen 20a oder alternativ der rechte hintere Bedienstreifen 20b zugeordnet wird.

Alternativ könnte angesichts der zwei weiteren vorhandenen aufgestellten Kochgefäße der vordere mittlere Bedienstreifen 20d zugeordnet werden, da er bezüglich seiner mittleren Position instinktiv gut zuordenbar ist für eine Bedienperson.

Gemäß einer nochmals weiteren Regel könnte eine Steuerung des Kochfelds 11 die Freibereiche auf der Kochfeldplatte 12 bzw. im Heizbereich 14 erfassen, um abschätzen zu können, wo noch weitere Kochgefäße aufgestellt werden könnten. Dies ist ganz offensichtlich rechts hinten und vorne in der Mitte der Fall, so dass die diesen Positionen am besten entsprechenden Bedienstreifen 20b und 20d noch frei bleiben sollten für den Fall, dass dort ein weiteres Kochgefäß aufgesetzt wird. Gemäß dieser Regel würde dann der Bedienstreifen 20a zugeordnet werden. Da vorhersehbar dem mittelgroßen Kochgefäß 26b aufgrund seiner weitgehenden Platzierung im vorderen linken Unterbereich 14c der vordere linke Bedienstreifen 20c zugeordnet wird und die relative Positionierung der Kochgefäße 26a und 26b schräg links und schräg rechts hinten ist, spricht dies auch für ein gutes Erkennen einer Zuordnung des Bedienstreifens 20a zum mittelgroßen Kochgefäß 26a. Dem kleinen Kochgefäß 26c vorne rechts im Unterbereich 14d wird ganz offensichtlich der vordere rechte Bedienstreifen 20e zugeordnet, dieser passt ohnehin erkennbar am besten.

Mittels der vorgenannten Verschiebe-Anzeigen 22 könnte durch Beleuchten des Pfeils nach links der Verschiebe-Anzeige 22a eine Bedienperson aufgefordert werden, das Kochgefäß 26a etwas nach links zu verschieben, alternativ mittels Beleuchtung des Pfeils der Verschiebe-Anzeige 22b nach rechts, da dort hinter dem Kochgefäß 26c mehr freier Raum ist im Unterbereich 14b. Dies könnte vor allem auch angesichts der Verteilung der Heizmittel 15 nach Fig. 1 bewirken, dass das mittelgroße Kochgefäß 26a von einem einzigen Heizmittel 15 beheizt wird aufgrund dessen gut passender Überdeckung. In ähnlicher Form könnte vor allem bei der Fig. 5 einer Bedienperson mittels der Verschiebe-Anzeigen 22c und 22f angezeigt werden, dass die Kochgefäße 26a und 26b nach hinten verschoben werden sollten. Dann könnte das große Kochgefäß 26a von den beiden Heizmitteln 15 im Unterbereich 14a gut beheizt werden, und das mittelgroße Kochgefäß 26b von dem rechten Heizmittel 15 im Unterbereich 14b. Hier könnte dann zusätzlich noch mittels der Verschiebe-Anzeige 22b eine Verschiebung nach rechts empfohlen werden, um besser über diesem rechten Heizmittel 15 platziert zu sein. Vor allem auch für das kleine Kochgefäß 26c könnte eine Verschiebung empfohlen werden, hier entweder nach links oder nach rechts über eines der Heizmittel 15 in einem der Unterbereiche 14c oder 14d.

## Patentansprüche

1. Kochfeld (11) mit einer Kochfeldplatte (12), mit einem Heizbereich (14) und mit einem Bedienbereich (17), wobei:
- im Heizbereich (14) Heizmittel (15) unter der Kochfeldplatte (12) vorgesehen,
- eine längliche Bedieneinrichtung (18) im Bedienbereich (17) angeordnet ist und sich in Richtung entlang einer Vorderseite der Kochfeldplatte (12) erstreckt,
- die Bedieneinrichtung (18) eine Bedienblende (12) aufweist,
- die Bedieneinrichtung (18) entlang von zwei parallelen Richtungen parallel zur Vorderseite der Kochfeldplatte (12) Bedienstreifen (20a-e) aufweist,
- einerseits zwei nebeneinander liegende und in Verlängerung zueinander angeordnete Bedienstreifen (20a, b) vorgesehen sind,
- andererseits parallel dazu drei nebeneinander liegenden und in Verlängerung zueinander angeordnete Bedienstreifen (20c-e) vorgesehen sind,
- nebeneinander in Längsrichtung zueinander angeordnete Bedienstreifen (20a, b; 20c-e) voneinander getrennt sind durch einen Bereich ohne Berührungssensor (21),
- Erfassungsmittel (15) für die Erfassung einer Position eines auf die Kochfeldplatte (12) bzw. auf den Heizbereich (14) aufgestellten Kochgefäßes (26a-d) vorhanden sind,
- die Erfassungsmittel (15) die Information über die Position eines erfassten aufgestellten Kochgefäßes (26a-d) an die Bedieneinrichtung (18) weitergeben derart, dass ein Bedienstreifen (20a-e) dieser Kochstelle zugeordnet ist zur Einstellung der Leistung dieser Kochstelle,
- die Erfassungsmittel (15) erkennen ob eine Kochstelle in einer hinteren Hälfte (14a, b) des Heizbereichs (14) liegt oder in einer vorderen Hälfte (14c, d) des Heizbereichs liegt und dementsprechend für die Kochstelle einen der hinteren Bedienstreifen (20a, b) oder einen der vorderen Bedienstreifen (20c-e) zur Leistungseinstellung bestimmen,
- die Erfassungsmittel (15) einen vorderen Bedienstreifen (20c-e) für eine Kochstelle bestimmen wie folgt:
∘ einen vorderen linken Bedienstreifen (20c) wenn die Kochstelle in der vorderen linken Hälfte (14c) des Heizbereichs liegt,
∘ einen vorderen rechten Bedienstreifen (20e) wenn die Kochstelle in der vorderen rechten Hälfte (14d) des Heizbereichs liegt,
∘ einen vorderen mittleren Bedienstreifen (20d) wenn die Kochstelle im vorderen mittleren Bereich des Heizbereichs liegt,
**dadurch gekennzeichnet, dass**
- die zwei entlang der einen Längsrichtung angeordneten Bedienstreifen (20a, b) versetzt zu den drei in der parallelen Längsrichtung angeordneten Bedienstreifen (20c-e) angeordnet sind derart, dass bei zwei hintereinander liegenden Bedienstreifen einer den anderen nicht vollständig überdeckt,
- unterhalb der Bedienstreifen (20a-e) unter der Bedienblende mehrere Berührungssensoren (21) nebeneinander in Längsrichtung des Bedienstreifens angeordnet sind,
- in einer Reihe von Bedienstreifen (20a, b; 20c-e) immer ein Bedienstreifen mehr als in der anderen Reihe vorgesehen ist,
- die Erfassungsmittel (15) einen hinteren Bedienstreifen (20a, b) für eine Kochstelle bestimmen wie folgt:
∘ einen hinteren linken Bedienstreifen (20a) wenn die Kochstelle in der hinteren linken Hälfte (14a) des Heizbereichs (14) liegt,
∘ einen hinteren rechten Bedienstreifen (20b) wenn die Kochstelle in der hinteren rechten Hälfte (14b) des Heizbereichs (14) liegt.

2. Kochfeld nach Anspruch 1, **dadurch gekennzeichnet, dass** in der einen Längsrichtung genau zwei Bedienstreifen (20a, b) nebeneinander und in Verlängerung zueinander vorgesehen sind und in der anderen parallelen Längsrichtung genau drei Bedienstreifen (20c-e) nebeneinander und in Längsrichtung zueinander vorgesehen sind, wobei vorzugsweise vorne die drei Bedienstreifen (20c-e) nebeneinander angeordnet sind und dahinter die zwei Bedienstreifen (20a, b) nebeneinander angeordnet sind.

3. Kochfeld nach einem der vorhergehenden Ansprüche, **dadurch gekennzeichnet, dass** im Heizbereich (14) unter der Kochfeldplatte (12) Heizmittel (15) für aufgestellte Kochgefäße (26a-d) angeordnet sind und flächig verteilt sind mit Verteilung derart, dass ein Kochgefäß an einem beliebigen Ort aufstellbar ist und am Ort des aufgestellten Kochgefäßes eine Kochstelle gebildet ist zum Beheizen des Kochgefäßes, wobei die Kochstelle bedienbar ist mittels eines Bedienstreifens (20a-e) der Bedieneinrichtung (18).

4. Kochfeld nach einem der vorhergehenden Ansprüche, **dadurch gekennzeichnet, dass** die Erfassungsmittel (15) einen vorderen mittleren Bedienstreifen (20d) bestimmen wenn die Kochstelle im vorderen mittleren Bereich des Heizbereichs (14) liegt und wenn das Bilden einer weiteren Kochstelle mit üblicher Größe sowohl links als auch rechts davon möglich ist.

5. Verfahren zum Betrieb eines Kochfeldes nach einem der vorhergehenden Ansprüche, **dadurch gekennzeichnet, dass** beim Verschieben eines Kochgefäßes (26a-d) entlang einer Vorderseite der Kochfeldplatte (12), vorzugsweise relativ zu einem anderen Kochgefäß (26a-d), von einer linken Hälfte (14a, c) des Heizbereichs in eine rechte Hälfte (14b, d) des Heizbereichs und umgekehrt von einem linken Bedienstreifen (20a, c, d) auf den anderen daneben angeordneten rechten Bedienstreifen (20b, d, e) gewechselt wird und umgekehrt.

6. Verfahren nach Anspruch 5, **dadurch gekennzeichnet, dass** beim Verschieben eines Kochgefäßes (26a-d) entlang einer lateralen Außenseite der Kochfeldplatte (12), vorzugsweise relativ zu einem anderen Kochgefäß (26a-d), von einer vorderen Hälfte (14c, d) des Heizbereichs (14) in eine hintere Hälfte (14a, b) des Heizbereichs und umgekehrt von einem vorderen Bedienstreifen (20c-e) auf einen dahinter angeordneten hinteren Bedienstreifen (20a, b) gewechselt wird und umgekehrt.

## Claims

1. Hob (11) with a cooktop plate (12), comprising a heating zone (14) and an operator control zone (17), wherein:
- in the heating zone (14) heating means (15) are provided underneath the cooktop plate (12),
- an elongate operator control device (18) is disposed within the operator control zone (17) and extends in the direction along a front side of the cooktop plate (12),
- the operator control device (18) includes an operator control panel (12),
- the operator control device (18) has operator control strips (20a-e) along two parallel directions in parallel to the front side of the cooktop plate (12),
- on the one hand side, two juxtaposed operator control strips (20a, b) are provided and disposed in extension to each other,
- on the other hand side, in parallel thereto, three juxtaposed operator control strips (20c-e) are provided and disposed in extension to each other,
- operator control strips (20a, b; 20c-e) disposed in juxtaposition in the longitudinal direction are separated from each other by a region without touch sensor (21),
- detection means (15) are provided for detecting a position of a cooking vessel (26a-d) which is placed on the cooktop plate (12) or the heating zone (14),
- the detection means (15) supply information on the position of a detected placed-on cooking vessel (26a-d) to the operator control device (18) such that an operator control strip (20a-e) is assigned to this cooking area for adjusting the power of this cooking area,
- the detection means (15) identify whether a cooking area is located in a rear half (14a, b) of the heating zone (14) or in a front half (14c, d) of the heating zone, and accordingly determine for the cooking area one of the rear operator control strips (20a, b) or one of the front operator control strips (20c-e) for power adjustment,
- the detection means (15) determine a front operator control strip (20c-e) for a cooking area as follows:
∘ a front left operator control strip (20c) if the cooking area is located in the front left half (14c) of the heating zone,
∘ a front right operator control strip (20e) if the cooking area is located in the front right half (14d) of the heating zone,
∘ a front central operator control strip (20d) if the cooking area is located in the front central region of the heating zone,
**characterized in that**
- the two operator control strips (20a, b) disposed along the one longitudinal direction are offset in relation to the three operator control strips (20c-e) disposed in the parallel longitudinal direction such that with two successive operator control strips one strip is not completely overlapping the other one,
- underneath the operator control strips (20a-e) below the operator control panel a plurality of touch sensors (21) are disposed in juxtaposition in the longitudinal direction of the operator control strip,
- in a row of operator control strips (20a, b; 20c-e) there is always one operator control strip more provided than in the other row,
- the detection means (15) determine a rear operator control strip (20a, b) for a cooking area as follows:
∘ a rear left operator control strip (20a) if the cooking area is located in the rear left half (14a) of the heating zone (14),
∘ a rear right operator control strip (20b) if the cooking area is located in the rear right half (14b) of the heating zone (14).

2. Hob according to claim 1, **characterized in that**, in the one longitudinal direction, exactly two operator control strips (20a, b) are provided in juxtaposition and in extension to each other, and, in the other parallel longitudinal direction, exactly three operator control strips (20c-e) are provided in juxtaposition and in longitudinal direction to each other, wherein preferably, in the front, the three operator control strips (20c-e) are disposed in juxtaposition and, behind it, the two operator control strips (20a, b) are disposed in juxtaposition.

3. Hob according to any one of the preceding claims, **characterized in that** in the heating zone (14) underneath the cooktop plate (12) heating means (15) are provided for placed-on cooking vessels (26a-d) and are distributed over the area with a distribution such that a cooking vessel may be placed on any location and at the location of the placed-on cooking vessel a cooking area is formed for heating said cooking vessel, wherein the cooking area is operable using an operator control strip (20a-e) of the operator control device (18).

4. Hob according to any one of the preceding claims, **characterized in that** the detection means (15) determine a front central control strip (20d) if the cooking area is located in the front central region of the heating zone (14) and if forming of a further cooking area of usual size is possible both to the left and to the right hand side thereof.

5. Method for operating a hob according to any one of the preceding claims, **characterized in that** during displacing a cooking vessel (26a-d) along a front side of the cooktop plate (12), preferably relative to another cooking vessel (26a-d), there is a change from a left half (14a, c) of the heating zone to a right half (14b, d) of the heating zone and vice versa from a left operator control strip (20a, c, d) to the other juxtaposed right operator control strip (20b, d, e) and vice versa.

6. Method according to claim 5, **characterized in that** during displacing a cooking vessel (26a-d) along a lateral outer side of the cooktop plate (12), preferably relative to another cooking vessel (26a-d), there is a change from a front half (14c, d) of the heating zone (14) to a rear half (14a, b) of the heating zone and vice versa from a front operator control strip (20c-e) to a rear operator control strip (20a, b) disposed behind it and vice versa.

## Revendications

1. Table de cuisson (11) avec une plaque de cuisson (12), comprenant une zone de chauffage (14) et une zone de commande (17), dans laquelle :
- dans la zone de chauffage (14) sont prévus des moyens de chauffage (15) au-dessous de la plaque de cuisson (12),
- un dispositif de commande (18) allongé est disposé dans la zone de commande (17) et s'étend dans la direction le long d'une face avant de la plaque de cuisson (12),
- le dispositif de commande (18) présente un panneau de commande (12),
- le dispositif de commande (18) présente des bandes de commande (20a-e) le long de deux directions parallèles parallèlement à la face avant de la plaque de cuisson (12),
- d'un côté deux bandes de commande (20a, b) juxtaposées et arrangées en prolongement l'une à l'autre sont prévues,
- d'autre côté, en parallèle par rapport à ceux-ci, trois bandes de commande (20c-e) juxtaposées et arrangées en prolongement l'une à l'autre sont prévues,
- bandes de commande (20a, b ; 20c-e) en juxtaposition dans la direction longitudinale sont séparées l'une de l'autre par une région sans capteur de contact (21),
- moyens de détection (15) pour détecter une position d'un récipient de cuisson (26ad) placé sur la plaque de cuisson (12) ou bien sur la zone de chauffage (14) sont prévus,
- les moyens de détection (15) transfèrent l'information sur la position d'un récipient de cuisson (26a-d) placé au-dessus détecté au dispositif de commande (18) de manière à ce qu'une bande de commande (20a-e) soit attribuée à cette place de cuisson pour réglage de puissance de cette place de cuisson,
- les moyens de détection (15) reconnaissent si une place de cuisson est située dans une moitié arrière (14a, b) de la zone de chauffage (14) ou dans une moitié avant (14c, d) de la zone de chauffage et en conséquence déterminent pour la place de cuisson une des bandes de commande arrières (20a, b) ou une des bandes de commande avants (20c-e) pour réglage de puissance,
- les moyens de détection (15) déterminent une bande de commande avant (20c-e) pour une place de cuisson comme suit :
∘ une bande de commande avant gauche (20c) si la place de cuisson est située dans la moitié avant gauche (14c) de la zone de chauffage,
∘ une bande de commande avant droite (20e) si la place de cuisson est située dans la moitié avant droite (14d) de la zone de chauffage,
∘ une bande de commande avant centrale (20d) si la place de cuisson est située dans la région avant centrale de la zone de chauffage,
**caractérisée en ce que**
- les deux bandes de commande (20a, b) disposées le long d'une des directions longitudinales sont décalées par rapport à les trois bandes de commande (20c-e) disposées dans la direction longitudinale parallèle de sorte qu'en cas de deux bandes de commande successives l'une bande ne chevauche l'autre pas complètement,
- sous les bandes de commande (20a-e) au-dessous du panneau de commande plusieurs capteurs de contact (21) sont arrangés en juxtaposition dans la direction longitudinale de la bande de commande,
- dans une file de bandes de commande (20a, b ; 20c-e) toujours une bande de commande de plus que dans l'autre file est prévue,
- les moyens de détection (15) déterminent une bande de commande arrière (20a, b) pour une place de cuisson comme suit :
∘ une bande de commande arrière gauche (20a) si la place de cuisson est située dans la moitié arrière gauche (14a) de la zone de chauffage (14),
∘ une bande de commande arrière droite (20b) si la place de cuisson est située dans la moitié arrière droite (14b) de la zone de chauffage (14).

2. Table de cuisson selon la revendication 1, **caractérisée en ce que**, dans l'une direction longitudinale, exactement deux bandes de commande (20a, b) juxtaposées et arrangées en prolongement l'une à l'autre sont prévues et dans l'autre direction longitudinale parallèle exactement trois bandes de commande (20c-e) juxtaposées et arrangées dans la direction longitudinale l'une à l'autre sont prévues, de préférence à l'avant les trois bandes de commande (20c-e) étant en juxtaposition et là-derrière les deux bandes de commande (20a, b) étant en juxtaposition.

3. Table de cuisson selon l'une des revendications précédentes, **caractérisée en ce que** dans la zone de chauffage (14), au-dessous de la plaque de cuisson (12), sont agencés des moyens de chauffage (15) pour récipients de cuisson (26a-d) placés au-dessus et répartis sur la surface par une distribution de manière à ce qu'un récipient de cuisson peut être placé à tout endroit et à l'endroit du récipient de cuisson placé au-dessus une place de cuisson est formée pour chauffer le récipient de cuisson, la place de cuisson étant actionnable par le biais d'une bande de commande (20a-e) du dispositif de commande (18).

4. Table de cuisson selon l'une des revendications précédentes, **caractérisée en ce que** les moyens de détection (15) déterminent une bande de commande avant centrale (20d) si la place de cuisson est située dans la région avant centrale de la zone de chauffage (14) et si la formation d'une autre place de cuisson de taille habituelle est possible aussi bien à gauche que à droite de cette place.

5. Procédé pour faire fonctionner une table de cuisson selon l'une des revendications précédentes, **caractérisé en ce que** lors de déplacement d'un récipient de cuisson (26a-d) le long d'une face avant de la plaque de cuisson (12), de préférence relativement par rapport à un autre récipient de cuisson (26a-d), il y a un changement d'une moitié gauche (14a, c) de la zone de chauffage à une moitié droite (14b, d) de la zone de chauffage et à l'inverse d'une bande de commande gauche (20a, c, d) à l'autre bande de commande droite (20b, d, e) juxtaposée et à l'inverse.

6. Procédé selon la revendication 5, **caractérisé en ce que** lors de déplacement d'un récipient de cuisson (26a-d) le long d'une face extérieure latérale de la plaque de cuisson (12), de préférence relativement par rapport à un autre récipient de cuisson (26a-d), il y a un changement d'une moitié avant (14c, d) de la zone de chauffage (14) à une moitié arrière (14a, b) de la zone de chauffage et à l'inverse d'une bande de commande avant (20c-e) à une bande de commande arrière (20a, b) disposée là-derrière et à l'inverse.
